# DEMANDE DE BREVET EUROPEEN

(11) **EP 0 538 151 A1**
(43) Date de publication de la demande: **21.04.1993**
(21) Numéro de dépôt: 92420334.2
(22) Date de dépôt: 28.09.1992
(51) Int. Cl.: E04F 10/06

(54) **Dispositif de réglage angulaire pour bras articulé de store à rouleau ou similaire**

(30) Priorité: 18.10.1991 FR 9113131
(71) Demandeur: ETABLISSEMENTS LAUZIER, F-38300 Bourgoin Jallieu Isère (FR)
(72) Inventeur: Lauzier, René, F-38300 Bourgoin Jallieu (FR)
(74) Mandataire: Bratel, Gérard

(57) **Abrégé**

Le dispositif permet le réglage d'inclinaison d'un bras articulé (2) de tension de la toile d'un store, comportant un élément postérieur (1) monté pivotant autour d'un axe (4) sur une chape (5) appartenant à une pièce formant pivot (6), montée rotative sur un support de bras (7) fixe.

La pièce formant pivot (6) et le support de bras (7) comportent des dentures d'engrenage en prise (13,14), l'une intérieure et l'autre extérieure, le nombre de dents de la denture extérieure (14) étant légèrement inférieur à celui de la denture intérieure (13). Un organe de commande (17), monté tournant suivant l'axe (20) de l'une des dentures (13), possède une partie excentrée (18) liée à l'élément comportant l'autre denture (14), de manière à assurer le maintien en prise des deux dentures tout en permettant le roulement d'une denture relativement à l'autre.

## Description

L'invention concerne un dispositif de réglage angulaire pour bras articulé de tension de la toile d'un store à rouleau ou similaire, le bras articulé comportant de façon connue un élément postérieur monté pivotant autour d'un axe sur une chape appartenant à une pièce formant pivot, montée rotative sur un support de bras fixe.

Les stores à rouleau constituant généralement des protections solaires comprennent, assez habituellement, deux ou plusieurs bras de tension. Chaque bras est constitué de deux éléments articulés l'un à l'autre, l'élément postérieur étant aussi articulé à une pièce en forme de chape, liée à un support fixe, tandis que l'élément antérieur est articulé à une barre de charge liée au bord antérieur de la toile. Un ressort, prolongé par un câble de traction, tend à ouvrir l'angle formé par les deux éléments du bras, donc à repousser la barre de charge vers l'avant et, par conséquent, à mettre la toile en tension.

La pièce en forme de chape, à laquelle est articulé l'élément postérieur du bras possède en outre une partie formant un pivot de rotation autour d'un axe horizontal, permettant de l'orienter lors de son montage sur le support fixe, lequel peut être soit une console fixée directement contre un mur ou un plafond, soit un support de bras qui, par l'intermédiaire d'un tube support généralement de section carrée, reprend l'encastrement d'une console fixée à un mur ou un plafond. Ceci autorise un choix initial, et aussi une modification ultérieure éventuelle, de l'orientation du plan dans lequel se déployent les bras et la toile. Ainsi, l'angle d'inclinaison du bras peut être modifié, selon l'inclinaison des rayons du soleil et éventuellement en fonction de l'utilisation du store. Si le store vise aussi à protéger de la pluie, l'angle idéal du bras dépendra également des conditions d'écoulement de l'eau.

En général, pour le réglage angulaire du bras, on prévoit un axe parallèle au tube d'enroulement de la toile du store, et liant la pièce formant chape au support fixe, ces deux éléments accolés présentant des lumières en arc de cercle centrées sur ledit axe ; un boulon traversant ces lumières permet de bloquer la pièce formant pivot à l'angle désiré, donc de fixer l'inclinaison du bras. On connaît aussi des dispositifs comportant des vis de pression qui permettent de régler l'angle précité avec précision, mais doivent encaisser l'effort du vent, ou encore des dispositifs avec biellette de longueur variable utilisée pour régler et bloquer l'angle considéré. D'autres solutions connues impliquent un cône qui peut être lui aussi équipé de vis de pression pour le réglage.

D'une façon générale, toutes ces solutions actuelles encaissent mal l'effort dû au vent, et sont longues et incommodes à mettre en place, à régler avec précision et à bloquer efficacement.

L'invention vise à éliminer tous ces inconvénients, en fournissant un dispositif de réglage d'utilisation aisée et très résistant mécaniquement, particulièrement bien adapté à un bras de store.

A cet effet, dans le dispositif de réglage angulaire pour bras articulé de store à rouleau ou similaire selon l'invention, appartenant au genre précisé en introduction, la pièce formant pivot et le support de bras comportent, respectivement, des dentures d'engrenage en prise, l'une intérieure et l'autre extérieure, le nombre de dents de la denture extérieure étant légèrement inférieur au nombre de dents de la denture intérieure tandis qu'un organe de commande possédant une partie excentrée est monté tournant suivant l'axe de l'une des dentures et a sa partie excentrée liée à l'élément comportant l'autre denture, de manière à assurer le maintien en prise des deux dentures tout en permettant le roulement d'une denture relativement à l'autre.

Selon une forme de réalisation de l'invention, la denture d'engrenage intérieure est formée sur la paroi latérale d'un logement de forme générale cylindrique, ménagé dans le support de bras fixe, tandis que la denture d'engrenage extérieure est formée à la périphérie de la pièce rotative formant pivot, reçue dans le logement, l'organe de commande étant monté tournant dans un alésage percé suivant l'axe du logement précité et ayant sa partie excentrée introduite dans un évidement central de la pièce rotative formant pivot. Avantageusement, l'organe de commande comporte, vers une extrémité, une conformation prévue pour son actionnement au moyen d'un outil, tel qu'une clé d'un type courant.

Selon une autre forme de réalisation de l'invention, la denture d'engrenage intérieure est formée sur la pièce rotative formant pivot, tandis que la denture d'engrenage extérieure est formée sur le support de bras fixe, ce qui constitue une disposition inverse, et naturellement équivalente, de celle précédemment définie. Dans ce dernier cas notamment, l'organe de commande possédant une partie excentrée peut être monté tournant autour d'un axe qui coïncide avec l'axe de rotation de l'organe d'enroulement de la toile du store, le support fixe qui comporte l'une des dentures d'engrenage constituant aussi un support, du genre console, pour l'ensemble du store.

Dans tous les cas, le dispositif proposé constitue un mécanisme d'engrenage irréversible, supprimant la nécessité de bloquer fortement l'un des éléments contre l'autre. Le nombre élevé de dents simultanément engrenées, résultant de la faible différence de nombre de dents des deux dentures en prise (l'écart pouvant être de 1,2 ou 3 dents par exemple) rend l'ensemble très résistant. Par principe, ce mécanisme comporte une démultiplication d'effort importante, conduisant à une manoeuvre aisée de l'organe de commande par une seule personne, donc permettant de faire varier facilement l'angle du bras, en soulageant éventuellement le poids du bras par une main de l'opérateur.

Par ailleurs, dans la configuration préférentielle, les deux dentures d'engrenage se trouvent dissimulées et protégées dans un logement, ce qui procure l'étanchéité souhaitable ainsi qu'un aspect esthétique, l'ensemble étant "fermé" par construction.

De plus, l'organe de commande du dispositif objet de l'invention peut être accouplé à celui d'au moins un autre dispositif de réglage similaire par l'intermédiaire d'un ensemble d'engrenages, ce qui permet de commander la variation d'inclinaison de tous les bras d'un même store d'une façon simultanée, à partir d'une commande primaire unique et commune. De toute façon, l'invention sera mieux comprise à l'aide de la description qui suit, en référence au dessin schématique annexé représentant, à titre d'exemples non limitatifs, quelques formes d'exécution de ce dispositif de réglage angulaire pour bras articulé de store à rouleau ou similaire :
Figure 1 est une vue en perspective éclatée d'un dispositif de réglage angulaire conforme à l'invention, avec représentation très partielle du bras ;
Figure 2 est une vue en coupe du dispositif de figure 1, à l'état assemblé ;
Figure 3 est une vue de côté de ce dispositif, dans une position de réglage angulaire particulière ;
Figure 4 est une vue similaire à figure 3, illustrant une autre position de réglage angulaire ;
Figure 5 montre deux dispositifs selon l'invention, associés respectivement à deux bras et pourvus d'une commande commune ;
Figure 6 est une vue en bout d'un store replié, relative à une autre forme de réalisation de l'invention ;
Figure 7 est une vue en coupe verticale, correspondant à figure 6 ;
Figure 8 est une autre vue en coupe, partielle, du dispositif des figures 6 et 7.

Le store auquel s'applique le dispositif de réglage selon l'invention comprend deux bras de tension articulés, dont l'un est visible partiellement sur les figures 1 à 4 (relatives à une première forme de réalisation), où apparaît l'élément postérieur 1 d'un tel bras articulé 2, tandis que l'élément antérieur n'est pas représenté. L'extrémité postérieure de l'élément 1 comporte une chape 3, montée pivotante sur un axe 4 tenu entre les deux branches 5 d'une autre chape, formée sur une pièce rotative 6 formant pivot. La pièce 6 est montée tournante, d'une manière qui sera précisée plus bas, par rapport à un support de bras 7 fixe, lui-même immobilisé sur un tube support 8 horizontal au moyen d'une bride de serrage non représentée.

Le support de bras 7 possède une embase 9 présentant une encoche 10, en "V" à 90°, venant s'appliquer contre le tube support 8, et un corps 11 présentant un logement 12 de forme générale cylindrique, qui reçoit la pièce rotative 6.

Sur la paroi latérale du logement 12 du support de bras 7, il est prévu une denture d'engrenage intérieure 13, comportant un certain nombre N de dents. La pièce rotative 6 de forme générale cylindrique présente, à sa périphérie, une denture d'engrenage extérieure 14, de même module que la denture intérieure 13, mais ayant un nombre de dents légèrement inférieur, par exemple (N-1) ou (N-2) ou (N-3).

Le support de bras 7 est percé, suivant l'axe 15 de son logement 12, d'un alésage 16 dans lequel est monté tournant un petit arbre de commande 17, fileté sur une partie de sa longueur. L'arbre 17 comporte une tête cylindrique excentrée 18, introduite dans un évidement central 19 de forme correspondante de la pièce rotative 6, dont l'axe est indiqué en 20.

La disposition précédente impose un décalage d entre l'axe 15 du logement 12 et l'axe 20 de la pièce rotative 6 - voir notamment figure 2. Le décalage d est choisi égal à la moitié de la différence des diamètres primitifs des deux dentures d'engrenage 13 et 14. Ainsi, la denture extérieure 14 est toujours maintenue en prise, en un point, avec la denture intérieure 13.

En faisant tourner l'arbre de commande 17 autour de l'axe 15, on modifie la position angulaire du point de prise des deux dentures 13 et 14, en faisant rouler la denture extérieure 14 dans la denture intérieure 13 qui est fixe. On modifie ainsi la position angulaire de la denture extérieure 14, donc de la pièce 6 sur laquelle est formée cette denture 14. La position angulaire des branches de chape 5 est ainsi modifiée, et il en est de même pour l'axe de pivotement 4 et, par conséquent, pour le plan dans lequel se déploie le bras articulé 2. Le réglage d'inclinaison du bras 2 est ainsi réalisé, avec un effet démultiplicateur important. Les figures 3 et 4 indiquent, à titre d'exemple, deux positions particulières de réglage angulaire du bras 2.

L'arbre de commande 17 peut comporter, à son extrémité éloignée de la tête 18, une conformation 21 permettant son actionnement aisé au moyen d'une clé ou autre outil d'un type courant, par exemple une conformation à "six pans creux". En raison de la faible différence entre les nombres de dents respectifs des deux dentures 13 et 14, le mécanisme est rendu irréversible, et le nombre de dents engrenées simultanément est élevé, également en raison du profil étudié de ces dents, ce qui rend l'ensemble très résistant.

Toutefois, comme illustré aux figures 1 et 2, l'axe de commande 17 étant fileté peut recevoir un écrou de blocage 22 garantissant l'application et le maintien de la pièce 6 sur le support 7, dans la position angulaire réglée.

La configuration décrite jusqu'ici, en référence aux figures 1 à 4, permet un réglage angulaire séparé de chaque bras articulé 2. La figure 5 montre une réalisation avec commande commune aux deux bras 2 d'un même store à rouleau, cette figure 5 étant simplifiée en ce sens qu'elle indique l'ensemble du mécanisme d'entraînement mais ne fait pas apparaître tous les éléments de support.

Pour chaque bras 2, l'arbre de commande 17 d'un mécanisme tel que décrit ci-dessus est lié en rotation à un pignon extérieur 23. Un arbre rotatif de commande générale 24, monté parallèlement aux deux arbres 17, porte deux pignons 25 en prise, respectivement, avec les deux pignons 23 associés aux mécanismes de réglage des deux bras 2. L'arbre 24 est lui-même pourvu de moyens d'entraînement en rotation, manuels ou motorisés, indiqués très schématiquement en 26. Comme on le comprend aisément, une même ligne d'engrenages peut commander ainsi l'inclinaison de tous les bras d'un même store, quel qu'en soit le nombre, celui-ci n'étant pas limité à deux.

Les figures 6 à 8, sur lesquelles les éléments correspondant à ceux précédemment décrits sont désignés par les mêmes repères sont relatives à une autre forme de réalisation avec disposition inversée, dans laquelle la denture d'engrenage extérieure 14 est formée sur une pièce fixe 7, tandis que la denture d'engrenage intérieure 13 est formée sur la pièce rotative 6 formant pivot.

Cette pièce rotative 6, comportant la chape 5 sur laquelle est articulé l'élément postérieur 1 du bras 2, est montée tournante autour d'un axe 27 qui constitue aussi l'axe de rotation du tube d'enroulement 28 de la toile du store, tube dont la commande de rotation est réalisable par l'intermédiaire d'une denture 29 et d'un organe d'entraînement 30 également pourvu d'une denture 31.

L'organe de commande 17 du dispositif de réglage angulaire, comportant une partie excentrée 18, est lui-même monté tournant autour de l'axe 27, la partie excentrée 18 étant introduite dans un évidement correspondant de la pièce fixe 7. Cette dernière, formant une console pouvant être fixée soit à un mur, soit à un plafond 32, soutient l'ensemble du store.

Il est à noter que, dans cette autre forme de réalisation, l'organe de commande 17 (coaxial au tube d'enroulement 28) doit être manoeuvré dans un sens qui est identique au sens de la modification d'inclinaison souhaitée pour le bras 2, ce qui procure une grande commodité d'utilisation. La manoeuvre est réalisée par une conformation à six pans 21, solidaire de la partie excentrée 18 de l'organe de commande 17, l'écrou de blocage 22 étant ici monté sur l'extrémité filetée de l'axe 27.

Comme il va de soi, l'invention ne se limite pas aux seules formes d'exécution de ce dispositif de réglage angulaire qui ont été décrites ci-dessus, à titre d'exemples ; elle en embrasse, au contraire, toutes les variantes de réalisation et d'application respectant le même principe. L'invention est aussi applicable à toute installation de protection solaire similaire à un store, mais désignée sous une autre dénomination.

## Revendications

1. Dispositif de réglage angulaire pour bras articulé de tension de la toile d'un store à rouleau ou similaire , le bras articulé (2) comportant un élément postérieur (1) monté pivotant autour d'un axe (4) sur une chape (5) appartenant à une pièce formant pivot (6), montée rotative sur un support de bras fixe (7), caractérisé en ce que la pièce formant pivot (6) et le support de bras (7) comportent, respectivement, des dentures d'engrenage en prise (13,14), l'une intérieure et l'autre extérieure, le nombre de dents de la denture extérieure (14) étant légèrement inférieur au nombre de dents (N) de la denture intérieure (13), tandis qu'un organe de commande (17) possédant une partie excentrée (18) est monté tournant suivant l'axe (20) de l'une des dentures (13) et a sa partie excentrée (18) liée à l'élément comportant l'autre denture (14), de manière à assurer le maintien en prise des deux dentures (13,14) tout en permettant le roulement d'une denture relativement à l'autre.

2. Dispositif de réglage angulaire pour bras articulé de store à rouleau ou similaire, selon la revendication 1, caractérisé en ce que la denture d'engrenage intérieure (13) est formée sur la paroi latérale d'un logement (12) en forme générale cylindrique, ménagé dans le support de bras fixe (7), tandis que la denture d'engrenage extérieure (14) est formée à la périphérie de la pièce rotative formant pivot (6), reçue dans le logement (12), l'organe de commande (17) étant monté tournant dans un alésage (15) percé suivant l'axe du logement précité (12) et ayant sa partie excentrée (18) introduite dans un évidement central (19) de la pièce rotative formant pivot (6).

3. Dispositif de réglage angulaire pour bras articulé de store à rouleau ou similaire, selon la revendication 1, caractérisé en ce que la denture d'engrenage intérieure (13) est formée sur la pièce rotative formant pivot (6), tandis que la denture d'engrenage extérieure (14) est formée sur le support de bras fixe (7).

4. Dispositif de réglage angulaire pour bras articulé de store à rouleau ou similaire, selon la revendication 3, caractérisé en ce que l'organe de commande (17) possédant une partie excentrée (18) est monté tournant autour d'un axe (27) qui coïncide avec l'axe de rotation de l'organe d'enroulement (28) de la toile du store, le support fixe (7) qui comporte l'une des dentures d'engrenage (14) constituant aussi un support pour l'ensemble du store.

5. Dispositif de réglage angulaire pour bras articulé de store à rouleau ou similaire selon l'une quelconque des revendications 1 à 4, caractérisé en ce que l'organe de commande (17) comporte, vers une extrémité, une conformation (21) prévue pour son actionnement au moyen d'un outil.

6. Dispositif de réglage angulaire pour bras articulé de store à rouleau ou similaire selon la revendication 5, caractérisé en ce que l'organe de commande (17) est fileté sur une partie de sa longueur, et prévu pour recevoir un écrou de blocage (22).

7. Dispositif de réglage angulaire pour bras articulé de store à rouleau ou similaire selon l'une quelconque des revendications 1 à 6, caractérisé en ce que son organe de commande (17) est accouplé à celui d'au moins un autre dispositif de réglage similaire, par l'intermédiaire d'un ensemble d'engrenages (23,25), avec une commande primaire unique et commune (26).
